# DEMANDE DE BREVET EUROPEEN

(11) **EP 0 069 637 A2**
(43) Date de publication de la demande: **12.01.1983**
(21) Numéro de dépôt: 82401176.1
(22) Date de dépôt: 25.06.1982
(51) Int. Cl.: F23K 3/00, C10J 3/50

(54) **Procédé et dispositif de pulvérisation d'une matière combustible solide**

(30) Priorité: 03.07.1981 FR 8113095
(71) Demandeur: CREUSOT-LOIRE, F-75008 Paris (FR)
(72) Inventeur: Kissel, Roland, F-78110 Le Vesinet (FR)
(74) Mandataire: Bressand, Georges

(57) **Abrégé**

L'invention a pour objet un procédé et un dispositif de pulvérisation d'une matière combustible solide introduite à l'intérieur d'une enceinte au moyen d'un transporteur à vis par une filière débouchant à l'intérieur de l'enceinte et dans laquelle est formé par extrusion un boudin de matière comprimée, celle-ci étant désagrégée par au moins un jet de gaz injecté sous forte pression.

Selon l'invention on injecte le gaz à partir de l'intérieur du transporteur à vis et dans l'axe de chaque filière, chaque jet gazeux ayant une impulsion suffisante pour former sensiblement un cône centré sur l'axe du boudin en s'élargissant à l'intérieur de celui-ci, chaque boudin étant constitué d'un tube creux dont la paroi interne s'effrite et prend la forme du jet en libérant des particules qui sont aspirées dans le jet et introduites avec lui dans l'enceinte.

L'invention s'applique spécialement à l'alimentation d'un réacteur de gazéification.

## Description

L'invention a pour objet un procédé et un dispositif de pulvérisation d'une matière combustible solide introduite à l'intérieur d'une enceinte au moyen d'un transporteur à vis.

L'invention s'applique spécialement à l'introduction de combustibles solides divisés dans une chambre de réaction pour en opérer la combustion ou la gazéification, la chambre étant ou non sous pression.

Pour introduire des combustibles solides divisés à l'intérieur d'une enceinte, en particulier lorsque l'enceinte doit être maintenue sous pression, on a déjà proposé d'utiliser un transporteur à vis constitué d'une ou plusieurs vis entrainées en rotation à l'intérieur d'un fourreau muni à son extrémité amont d'un orifice d'entrée de la matière et à son extrémité aval d'au moins une filière débouchant par un orifice de sortie à l'intérieur de l'enceinte et dans laquelle se forme par extrusion un boudin de matière comprimée. De la sorte, on peut introduire de façoncontinue le combustible solide à l'intérieur de l'enceinte tout en maintenant l'étanchéité de celle-ci grâce à la compression de la matière obtenue dans la filière.

Il en résulte, en particulier lorsque l'enceinte est sous une pression importante, que le boudin introduit est très compact et il est nécessaire de le désagréger pour en effectuer la combustion ou la gazéification. A cet effet on peut utiliser un jet de gaz injecté sous forte pression sur le boudin sortant de la filière. Cependant, lorsque le boudin est très compact, on n'est pas certain, avec une telle méthode, de réaliser une véritable pulvérisation du combustible, le boudin pouvant se casser en morceaux d'une certaine importance.

D'autre part, par cette méthode on peut être amené,pour assurer la désagrégation du boudin,à injecter dans l'enceinte un débit de gaz important risquant de diminuer le rendement énergétique de la combustion ou de la gazéification du combustible.

L'invention a pour objet un procédé et un dispositif permettant de remédier à ces inconvénients en assurant, même pour un débit relativement faible de gaz, une parfaite pulvérisation du combustible introduit.

Conformément à l'invention, on injecte un jet de gaz dans l'axe de chaque filière à partir de l'intérieur du transporteur à vis, chaque jet ga- _{z}eux ayant une impulsion suffisante pour former sensiblement un cône centré sur l'axe du boudin de matière comprimée en s'élargissant à l'intérieur de celui-ci, chaque boudin étant constitué d'un tube creux dont la paroi interne s'effrite au cours de son avancement dans la filière et prend la forme du jet en libérant des particules qui sont aspirées dans le jet et introduites avec lui dans l'enceinte.

Selon une caractéristique supplémentaire, on détermine l'origine du jet et son impulsion de telle sorte que le cône formé atteigne un diamètre de l'ordre de celui de l'orifice de sortie de la filière, dans le plan de celui-ci.

L'invention va maintenant être décrite, en se référant à plusieurs modes de réalisation, donnés à titre d'exemple et représentés sur les dessins annexés.

La figure 1 représente, en coupe dans l'axe d'une vis, un transporteur à vis pour l'introduction de la matière combustible, muni du dispositif de pulvérisation selon l'invention.
La figure 2 est une vue en coupe axiale à échelle agrandie d'une filière de formation d'un boudin comprimé.
La figure 3 et la figure 4 représentent deux modes de réalisation particuliers du jet gazeux de pulvérisation.
La figure 5 représente un mode de réalisation de l'invention dans le cas d'un transporteur à deux vis.
La figure 6 représente, en coupe transversale, un transporteur à trois vis, la figure 7 étant une vue en coupe axiale selon VII-VII figure 6.
La figure 8 est une vue en coupe axiale d'un autre mode de réalisation du dispositif de pulvérisation et la figure 9 est une vue en coupe transversale selon IX-IX, figure 8.
La figure 10 représente en coupe axiale un autre mode de réalisation du jet gazeux.

Sur la figure 1, on a représenté à titre d'exemple une enceinte limitée par une paroi 1 à l'intérieur de laquelle est introduit un boudin de matière combustible au moyen d'un transporteur à vis constitué d'un fourreau 2 à l'intérieur duquel une vis 3 est entrainée par un moteur, par l'intermédiaire d'un réducteur 4. La rotation de la vis provoque un entrainement .de la matière combustible introduite par une trémie 5 alimentée en combustible, celui-ci étant amené par exemple par voie pneumatique ou hydraulique. A son extrémité_aval, le fourreau 2 est muni d'un convergent 7 qui dirige la matière entraînée par la vis 3 vers une filière 8 débouchant à l'intérieur de l'enceinte 1. Si l'on choisit correctement les caractéristiques de fonctionnement du transporteur à vis, celui-ci forme par extrusion à l'intérieur de la filière 8 un boudin de matière comprimée 9 qui est introduit en continu dans l'enceinte 1.

Selon l'invention, l'arbre de la vis 3 est percé d'un alésage axial 13 dans lequel est ménagée une canalisation 11 qui débouche à l'extrémité de la vis par une buse d'injection 12.

Sur la figure 2 qui est une vue à échelle agrandie de l'extrémité de la vis et de la filière 8, on voit que la canalisation 11 peut être constituée d'un tube enfilé dans l'alésage axial 13 de l'arbre de la vis 3 et qui se termine par la buse 12 celle-ci étant placée dans le prolongement de la pointe conique 14 placée à l'extrémité de l'arbre 3 de la vis et pénétrant dans le convergent conique 7. Si la canalisation 11 est entrainée en rotation-avec l'arbre 3 de la vis, il est nécessaire de l'alimenter par l'intermédiaire d'un joint tournant 20 de type connu. Mais la canalisation 11 peut également être bloquée en rotation, l'arbre 3 tournant autour d'elle.

Par la buse 12, on injecte ainsi, à l'intérieur du boudin 9 de matière comprimée un jet gazeux 16 qui traverse le boudin dans l'axe de celui-ci avant de déboucher à l'intérieur de l'enceinte 1.

On sait qu'un jet gazeux de forte impulsion prend toujours sensiblement la forme d'un cône dont le sommet est placé au centre de la buse d'injection et dont le demi-angle au sommet A est de l'ordre de 11°.

Selon l'invention, il est avantageux de régler l'impulsion du jet de telle sorte qu'à la sortie de la buse 12, celui-ci ait une vitesse comprise entre 50 m/s et la vitesse du son. Ainsi, on est sûr que le jet se présente sous forme d'un cône qui s'élargit en partant du centre de la buse 12. Le boudin 9 est alors constitué d'un tube creux traversé en son axe par le jet 16 et par conséquent dont la paroi interne prend la forme du jet. En effet, si l'impulsion est suffisante, le jet conserve ses caractéristiques géométriques à l'intérieur du boudin, la paroi interne de celui-ci étant désagrégée au cours de son avancement et prenant la forme du jet.

Pour obtenir cet effet, il est nécessaire de placer la buse 12 à l'amont de la filière 23 et de donner à celle-ci une longueur L₁ assez inhabituelle, supérieure à 1,5 fois son diamètre. Mais cet allongement de la filière, par l'effet de frottement qui en résulte augmente la compression de la matière et favorise donc la formation du bou 0.9 de matière comprimée.

Le processus d'effritement du bcudin est ticulièrement efficace à la sortie de la filière si la position de la ÷use 12 est choisie de telle sorte que, dans le plan de l'orifice de sortie 17 de la filière, le jet 16 se soit élargi jusqu'à atteindre un diamètre de l'ordre de celui de l'orifice de sortie 17. En effet, le boudin 9 qui avance de façon continue vers l'intérieur de l'enceinte a,dans l'orifice de sortie 17,une épaisseur peu importante et s'effrite donc facilement. D'autre part, on sait qu'un jet de forte impulsion aspire les gaz qui l'entourent et il se produit donc sur la périphérie du jet des courants gazeux dirigés suivant les flèches 18 et ayant une vitesse relativement importante, de l'ordre de 3 m/s. Ces courants contribuent à l'effritement de la paroi du boudin et les particules qui se détachent ainsi sont aspirés avec les courants gazeux 18 à l'intérieur du jet 16 pour être projetées par celui-ci dans l'enceinte 1.

L'efficacité de cette désagrégation par érosion dépend évidemment de la compacité du boudin et de l'épaisseur de la paroi de celui-ci à la sortie de la filière.

Lorsque le boudin se désagrège facilement, il est possible de lui laisser prendre une épaisseur relativement importante. Ce sera le cas par exemple si le combustible est un charbon sec ou bien si l'enceinte n'est pas à une pression très élevée nécessitant, pour maintenir l'étanchéité, la formation d'un boudin très compact. La distance (L) de la buse à la face de sortie de la filière peut être alors de l'ordre de 1,5 fois le diamètre (d) de celle-ci.

Dans ce cas, on pourra utiliser le dispositif de la figure 3 dans lequel la filière s'élargit à proximité de l'orifice de sortie 17 en prenant la forme d'un tronc de cône d'angle au sommet égal à celui du jet 7. Untel dispositif permet de diminuer l'usure des bords de l'orifice 17 de sortie de la filière 8.

En revanche, si le boudin est très compact, on essayera de diminuer autant que possible l'épaisseur de la paroi du boudin à la sortie 17 de la filière et l'on prendra le dispositif de la figure 4 pour lequel la buse d'injection 12 est placée à une distance L de l'orifice de sortie 17 de la filière telle que le cône 16 ait dans le plan de l'orifice de sortie 17 un diamètre sensiblement égal à celui de l'orifice.

Dans ce cas, la distance L de la buse à la face de sortie de la filière est de l'ordre de 2,5 fois le diamètre (d) de l'orifice de sortie.

Si la compacité du boudin varie, on peut utiliser un dispositif permettant de régler la position de la buse d'injection 12 à l'intérieur de la filière 16, de façon à modifier l'épaisseur de la paroi du boudin. Ce sera le cas en particulier si l'on change la nature du combustible, les charbons gras risquant par exemple, de former des boudins très compacts alors les charbons secs se désagrègent plus facilement. A cet effet, la canalisation 11 peut être montée coulissante le long de l'alésage 13 de l'arbre de la vis, celle-ci étant munie d'un dispositif 28, par exempl. à vis-écrou, permettant de règler la position de la buse de sortie 12 par coulissement de la canalisation 11 à l'intérieur de l'arbre.

On notera par ailleurs que si l'on fait pénétrer la buse 12 à l'entrée de la filière 8, la buse joue le rôle d'un mandrin facilitant la formation dans la filière d'un boudin de forme tubulaire.

La description précédente a été faite en se référant à une seule vis, mais il est bien évident que le même dispositif peut être appliqué à un transporteur à plusieurs vis si l'on place, comme on l'a représenté sur la figure 5, une filière 8, 8' en face de chaque vis 3, 3' avec au centre de chaque filière, une buse 12, 12' alimentée par une canalisation percée dans l'axe de la vis correspondante.

Cette disposition est particulièrement avantageuse car, pour un même débit de matière combustible, l'utilisation de plusieurs filières permet de diminuer l'épaisseur du boudin de matière comprimée et facilite la désagrégation de celle-ci.

Cependant, dans le cas où le transporteur à vis comprend trois vis et une filière unique au centre de celles-ci, il est encore possible d'utiliser une canalisation axiale débouchant au centre de la filière, comme on l'a représenté sur les figures 6, 7 et 8.

Sur la figure 6, qui est une coupe par un plan transversal à l'axe des vis, on voit que celles-ci sont disposées de façon à pénétrer l'une dans l'autre et réparties autour d'un montant 21 placé dans l'axe du fourreau 2 et dont la section transversale a la forme d'un triangle curviligne inscrit dans les filets des trois vis. Il est possible, comme on l'a représenté sur les figures 7 et 8, de placer une canalisation d'injection 11 à l'intérieur du montant central 21.

Dans le cas de la figure 7, les trois vis poussent la matière entrainée vers un convergent unique 71 qui débouche dans une filière 81 placée dans l'axe du fourreau 2. Par conséquent, une canalisation 11 placée dans le montant 21 débouche par une buse 12 au centre de la filière 81. La pulvérisation du combustible s'effectue alors comme on l'a décrit précédemment, le jet 16 produit par la buse 12 s'élargissant à l'intérieur du boudin unique 9

Dans tous les modes de réalisation décrits précédemment, la buse 12 était alimenté parune canalisation axiale 11. Cette disposition est avantageuse car elle permet de dégager la filière 8 mais on pourrait également adapter la disposition représentée sur les figures 8 et 9.

Dans ce cas, en effet, la buse 12 est constituée par un court tronçon de tube formant gicleur formé vers l'amont et ouvert vers l'aval, et maintenu au centre de la filière 8 à l'amont de celle-ci, par au moins une ailette 24 à l'intérieur de laquelle est percée un canal 25 débouchant à une extrémité dans la buse 12 et à l'autre extrémité à l'extérieur de la filière 8 par un orifice 26 relié à une canalisation 27 d'alimentation en fluide.

Les ailettes 24 sont profilées de façon à ne pas entraver la progression de la matière et à ne pas gêner la formation du boudin. En outre, en inclitant les ailettes 24, il est possible de placer la buse 12 au moins partiellement à la pointe du convergent 7 de façon à mieux dégager l'orifice d'entrée de la filière 23.

L'invention mise en oeuvre dans les différents modes de réalisation quiont été décrits, permet de mettre en suspension la matière combustible avec un débit massique de gaz relativement faible, de l'ordre de 2 à 20% en poids du débit solide, le rapport de la pression du fluide dans la canalisation d'injection 11 à la pression régnant à l'intérieur de l'enceinte étant compris par exemple entre 2, pour un débit gazeux de 10 % de solide et 3 pour un débit de 3 %.

D'autre part, pour obtenir un jet conservant ses caractéristiques géométriques à l'intérieur du boudin, on peut calculer que l'impulsion doit être au moins égale à 30 Newton par tonne/heure de charbon.

Bien entendu, l'invention ne se limite pas aux détails des modes de réalisations qui ont été décrits à titre d'exemple. Ceux-ci pourraient être modifiés en employant des moyens éqivalents.

D'autre part, dans tous les cas, on s'est basé sur une buse d'injection portant un seul orifice d'injection mais le même résultat pourrait être obtenu, comme représenté sur la figure 10, avec plusieurs orifices répartis autour de l'axe de la buse et donnant un jet global conique centré sur l'axe. Le nombre et le diamètre des orifices seront calculés en fonction de la pression dans la canalisation d'injection puur obtenir l'impul- .sion voulue. On peut alors obtenir un jet plus ouvert, ce qui permet, avec une dépense d'énergie un peu plus importante, de diminuer7distance(L) de la buse à la face de sortie de la filière.

Par ailleurs, si le jet injecté doit nécessairement être cnnstitué d'un fluide compressible, celui-ci pourrait cependant contenir une certaine quantité de liquide en suspension.

## Revendications

1.- Procédé de pulvérisa ion d'une matière combustible solide introduite à l'intérieur d'une enceinte (1) au moyen d'un transporteur à vis (2) constitué d'au moins une vis (3) entrainée en rotation à l'intérieur d'un fourreau (2) muni à une extrémité amont d'un orifice (5) d'entrée de la matière sous forme divisée et à une extrémité aval d'au moins une filière (8) débouchant par un orifice de sortie (17) à l'intérieur de l'enceinte (1) et dans laquelle est formé par extrusion un boudin (9) de matière comprimée, celle-ci étant désagrégée par au moins un jet de gaz injecté sous forte pression, à partir de l'intérieur et dans l'axe de la filière (8), caractérisé par le fait que l'on injecte le gaz avec une impulsion suffisante pour former sensiblement un cône (16) centré sur l'axe du boudin (9) en s'élargissant à l'intérieur de celui-ci, chaque boudin (9) étant constitué d'un tube creux dont la paroi interne s'effrite au cours de son avancement dans la filière et prend la forme du jet en libérant des particules qui sont aspirées dans le jet et introduites avec lui dans l'enceinte.

2.- Procédé de pulvérisation selon la revendication 1, caractérisé par le fait que l'on détermine l'origine du jet et son impulsion de telle sorte que le cône (16) formé atteigne un diamètre de l'ordre de celui de l'orifice de sortie (17) de la filière (8), dans le plan de celui-ci.

3.- Procédé de pulvérisation selon la revendication 1, caractérisé par le fait que l'impulsion du jet gazeux est au moins égale à 30 Newton par tonne/heure de combustible injecté.

4.- Procédé de pulvérisation selon la revendication 1, caractérisé par le fait que le débit massique de gaz injecté est dans une proportion comprise entre 2% et 20 % du débit de combustible introduit par la filière.

5.- Procédé de pulvérisation selon l'une des revendications précédentes, caractérisé par le fait que l'impulsion du jet est réglée de telle sorte qu'au point d'injection (12) le gaz ait une vitesse comprise entre 50 m/s et la vitesse du son.

6.- Dispositif de pulvérisation d'une matière combustible solide à l'intérieur d'une enceinte (1) comprenant d'une part un transporteur à vis

(2) constitué d'au moins une vis (3) entrainée en rotation à l'intérieur d'un fourreau (2) muni à une extrémité amont d'un orifice (5) d'alimentation en matière combustible et à une extrémité aval d'au moins une filière (8) débouchant à l'intérieur de l'enceinte (1) par un orifice (17) de sortie d'un boudin (9) de matière comprimée et d'au moins une buse (12) d'injection d'un jet de gaz sous forte pression pour la désagrégation de la matière comprimée, caractérisé par le fait que la buse (12) est placée à une distance (L) telle en amont de l'orifice de sortie (17) de la filière que, compte tenu de l'impulsion du jet, celui-ci s'élargisse en forme de cône à l'intérieur du boudin jusqu'à atteindre un diamètre de l'ordre de celui de l'orifice de sortie (17) de la filière (8) dans le plan de celui-ci.

7.- Dispositif de pulvérisation selon la revendication 6, caractérisé par le fait que le transporteur à vis comprend au moins deux vis (3,3') et deux filières (8,8') centrées chacune sur l'axe d'une vis et que chaque filière (8 8') est associée à une buse (12, 12') d'injection de gaz placée dans son axe.

8.- Dispositif de pulvérisation selon l'une des revendications 6 et 7, caractérisé par le fait que la buse (12) est placée en amont de l'orifice de sortie (17) de la filière à une distance (L) comprise entre 1,5 et 2,5 fois le diamètre de la filière.

9.- Dispositif de pulvérisation selon l'une des revendication 6 et 7 caractérisé par le fait que la buse d'injection (12) associée à chaque filière (8) est cnnstituée par un petit tronçon de tube fermé vers l'amont et ouvert vers l'aval et maintenu dans l'axe de la partie amont de la filière par au moins une ailette profilée (24) à l'intérieur de laquelle est ménagé un canal (25) débouchant à une extrémité dans la buse d'injection (12) et à l'autre extrémité à l'extérieur de la filière (8) par un orifice (26) relié à une canalisation (27) d'alimentation en gaz.

10.- Dispositif de pulvérisation selon l'une des revendications 6 et 7, caractérisé par le fait que chaque buse d'injection (12) est placée à l'extrémité d'une canalisation d'alimentation (11) ménagée le long de l'axe de la vis (3) correspondante.

11.- Dispositif de pulvérisation selon la revendication 10, caractérisé par le fait que, chaque filière (8) étant placée au fond d'un convergent (7) dans lequel pénètre une pointe conique (14) placée à l'extrémité de la vis (3) correspondante, la buse d'injection (12) est placée dans le prolongement de la pointe conique et pénètre à l'intérieur de la filière pour constituer un mandrin coopérant avec la filière pour la formation d'un boudin creux.

12.- Dispositif de pulvérisation selon la revendication 6, caractérisé par le fait que, le transporteur à vis (2) comprenant trois vis engrenant l'une dans l'autre et réparties autour d'un montant central (21) remplissant l'espace compris entre les vis (3) au centre du fourreau (2) enveloppant extérieurement les vis, la canalisation d'injection (11) du jet gazeux est ménagée dans l'axe du fourreau (2), à l'intérieur du montant central (21).

13.- Dispositif de pulvérisation selon la revendication 10, caractérisé par le fait que la canalisation( 11) est montée coulissante le long d'un alésage (13) percé dans l'axe de la vis, celle-ci étant munie d'un dispositif (28) de réglage de la position de la buse de sortie (12) par coulissement de la canalisation (11)

14.- Dispositif de pulvérisation selon l'une des revendications précédentes, caractérisé par le fait que chaque buse d'injection (12) comprend une pluralité d'orifices dont les axes sont répartis autour de l'axe de la buse et sont dirigés de façon à former un jet unique qui s'élargisse en forme conique.
